# EUROPÄISCHE PATENTSCHRIFT

(11) **EP 1 060 334 B1**
(45) Veröffentlichungstag und Bekanntmachung des Hinweises auf die Patenterteilung: **29.09.2004**
(21) Anmeldenummer: 99907315.8
(22) Anmeldetag: 09.02.1999
(51) Int. Cl.: F04B 1/04

(54) **RADIALKOLBENPUMPE ZUR KRAFTSTOFFHOCHDRUCKERZEUGUNG**
RADIAL PISTON PUMP FOR FUEL HIGH PRESSURE GENERATION
POMPE A PISTONS RADIAUX POUR LA PRODUCTION D'UNE HAUTE PRESSION EN VUE DE L'ALIMENTATION EN CARBURANT

(30) Priorität: 05.03.1998 DE 19809315
(43) Veröffentlichungstag der Anmeldung: 20.12.2000
(73) Patentinhaber: ROBERT BOSCH GMBH, 70442 Stuttgart (DE)
(72) Erfinder: GÜNTERT, Josef, D-70839 Gerlingen (DE); SIMON, Hans-Juergen, D-75378 Bad Liebenzell (DE)
(86) Internationale Anmeldenummer: PCT/DE1999/000345
(87) Internationale Veröffentlichungsnummer: WO 1999/045271

(56) Entgegenhaltungen:
- DE-A- 4 213 798
- DE-A- 19 705 205
- US-A- 5 382 140

## Beschreibung

Die Erfindung betrifft eine Radialkolbenpumpe zur Kraftstoffhochdruckerzeugung bei Kraftstoffeinspritzsystemen von Brennkraftmaschinen, insbesondere bei einem Common-Rail-Einspritzsystem, mit einer in einem Pumpengehäuse gelagerten Antriebswelle, die exzentrisch ausgebildet ist oder in Umfangsrichtung nockenartige Erhebungen aufweist, und mit vorzugsweise mehreren bezüglich der Antriebswelle radial in einem jeweiligen Zylinderraum angeordneten Kolben, an deren zur Antriebswelle gewandten Enden jeweils eine Platte angebracht ist, die in der Mitte ein Sackloch aufweist, in welches das Ende des zugehörigen Kolbens aufgenommen ist, wobei der Kolben auf seinem Umfang eine Nut aufweist, in der ein Sprengring angebracht ist, um einen Plattenhalter an dem Kolben zu befestigen, der die Platte an dem Kolben hält.

Bei einer Teilbefüllung der Zylinderräume werden die mit Hochdruck beaufschlagten Bauteile der Radialkolbenpumpe extrem hoch belastet.

Der Erfindung liegt daher das Problem zugrunde, eine Radialkolbenpumpe bereitzustellen, welche die bei einer Teilbefüllung der Zylinderräume auftretenden Drücke von bis zu 2000 bar aushält und trotzdem einfach und kostengünstig hergestellt werden kann.

Das Problem ist bei einer Radialkolbenpumpe zur Kraftstoffhochdruckerzeugung bei Kraftstoffeinspritzsystemen von Brennkraftmaschinen, insbesondere bei einem Common-Rail-Einspritzsystem, mit einer in einem Pumpengehäuse gelagerten Antriebswelle, die exzentrisch ausgebildet ist oder in Umfangsrichtung nockenartige Erhebungen aufweist, und mit vorzugsweise mehreren bezüglich der Antriebswelle radial in einem jeweiligen Zylinderraum angeordneten Kolben, an deren zur Antriebswelle gewandten Enden jeweils eine Platte angebracht ist, die in der Mitte ein Sackloch aufweist, in welches das Ende des zugehörigen Kolbens aufgenommen ist, wobei der Kolben auf seinem Umfang eine Nut aufweist, in der ein Sprengring angebracht ist, um einen Plattenhalter an dem Kolben zu befestigen, der die Platte an dem Kolben hält, dadurch gelöst, daß an dem Rand des Sacklochs in der Platte eine Zylindersenkung angebracht ist, wobei das Spiel zwischen dem Sprengring und dem Umfang der Zylindersenkung kleiner ist als die Tiefe der Nut. Die Zylindersenkung dient zur Aufnahme des Sprengrings, genauer gesagt, zur Aufnahme des Teils des Sprengrings der aus der Nut übersteht. Durch die erfindungsgemäße Dimensionierung der Zylindersenkung wird erreicht, daß der Sprengring in seinem Bauraum gefesselt wird. Dadurch können größere Kräfte übertragen werden als bei herkömmlichen Radialkolbenpumpen.

Eine besondere Ausführungsart der Erfindung ist dadurch gekennzeichnet, daß der Radius der Nut größer ist als der Radius des Sprengrings. Diese Dimensionierung der Nut und des Sprengrings liefert den Vorteil, daß der Sprengring immer im Nutgrund anliegt und nicht an den Kanten der Nut. Dadurch werden Beschädigungen des Sitzes vermieden und die Sprengringvorspannung kann optimal ausgenutzt werden. Die Sprengringvorspannung kann erhöht werden, indem die Dicke und der Durchmesser des Sprengrings sowie der Durchmesser der Nut erhöht werden.

Eine weitere besondere Ausführungsart der Erfindung ist dadurch gekennzeichnet, daß sich der Bereich des Plattenhalters, der an dem Sprengring anliegt, radial zu dem Kolben ausdehnt und eben ausgebildet ist. Dadurch ist der Sprengring besser sichtbar, bevor die Platte in den Plattenhalter eingesetzt wird. Das hat zur Folge, daß die Montage vereinfacht wird und Fehler beim Zusammenbau der erfindungsgemäßen Radialkolbenpumpe vermieden werden. Somit kann wertvolle Zeit eingespart und das Ziel Null Fehler besser realisiert werden.

Eine weitere besondere Ausführungsart der Erfindung ist dadurch gekennzeichnet, daß an dem Plattenhalter eine Stufe ausgebildet ist. Die Stufe dient in vorteilhafter Weise zur Zentrierung einer Feder, die verwendet wird, um die Platte zur Antriebswelle hin vorzuspannen.

Eine weitere besondere Ausführungsart der Erfindung ist dadurch gekennzeichnet, daß die Platte an ihrem Umfang eine Nut aufweist, in die ein Sicherungsring aufgenommen ist, der an dem Plattenhalter anliegt. Durch den elastischen Sicherungsring wird eine kraftschlüssige und somit spielfreie Verbindung zwischen dem Plattenhalter und der Platte erreicht. Dadurch wird sichergestellt, daß der Kolbenfuß im Betrieb in Kontakt mit der Platte bleibt. Beim Einsetzen der Platte in den Plattenhalter gibt der Sicherungsring nach, so daß der Plattenhalter starr ausgebildet sein kann.

Eine weitere besondere Ausführungsart der Erfindung ist dadurch gekennzeichnet, daß an dem Plattenhalter Schnappsegmente ausgebildet sind, die am Umfang der Platte anliegen. Die Schnappsegmente haben gegenüber den aus dem Stand der Technik bekannten Krallen den Vorteil, daß sie infolge ihrer Größe stabiler sind. Darüber hinaus verhaken die Schnappsegmente eines Plattenhalters bei der Aufbewahrung nicht so leicht mit den Schnappsegmenten anderer Plattenhalter. Dadurch wird die Montage der Plattenhalter vereinfacht.

Eine weitere besondere Ausführungsart der Erfindung ist dadurch gekennzeichnet, daß die Enden der Schnappsegmente jeweils leicht nach außen gebogen sind. Dadurch wird die Montage der Platte in vorteilhafter Weise vereinfacht, denn beim Einsetzen der Platte in den Plattenhalter spreizen sich die leicht nach außen gebogenen Schnappsegmente automatisch.

Eine weitere besondere Ausführungsart der Erfindung ist dadurch gekennzeichnet, daß die Enden der Schnappsegmente jeweils eine Abschrägung aufweisen. Dadurch wird der gleiche Effekt erzielt wie mit den leicht nach außen gebogenen Schnappsegmenten. Die Montage der Platte wird vereinfacht.

Eine weitere besondere Ausführungsart der Erfindung ist dadurch gekennzeichnet, daß zwischen der Antriebswelle und der Platte ein polygonförmiger oder zylindrischer Ring angeordnet ist. Der Ring dient zur Übertragung der Kräfte von der exzentrisch ausgebildeten Antriebswelle auf die Platte. Vorteilhaft ist der Ring gleitend auf der Antriebswelle gelagert. Dabei kann der Ring entweder zylindrisch ausgebildet sein oder mit Abflachungen versehen sein.

Die vorliegende Erfindung hat allgemein den Vorteil, daß der Grundgedanke der vorliegenden Erfindung in einfacher Art und Weise auf bestehende Radialkolbenpumpen angewendet werden kann. Generell wird die Bauteilfestigkeit, insbesondere bei einer Nullförderung im Saughub, erhöht, ohne daß der Bauraum der Radialkolbenpumpe zunimmt.

Weitere Vorteile, Merkmale und Einzelheiten der Erfindung ergeben sich aus den Unteransprüchen sowie der nachfolgenden Beschreibung, in der unter Bezugnahme auf die Zeichnungen drei Ausführungsbeispiele im Einzelnen beschrieben sind.
- Figur 1: zeigt einen Kolben und eine Platte von einer herkömmlichen Radialkolbenpumpe;
- Figur 2: zeigt einen Kolben und eine Platte von einer Radialkolbenpumpe gemäß einer ersten Ausführungsform der vorliegenden Erfindung;
- Figur 3: zeigt einen Kolben und eine Platte von einer Radialkolbenpumpe gemäß einer zweiten Ausführungsform der vorliegenden Erfindung;
- Figur 4: zeigt einen Kolben und eine Platte von einer Radialkolbenpumpe gemäß einer dritten Ausführungsform der vorliegenden Erfindung;
- Figur 5: zeigt eine vergrößerte Darstellung des Sprengrings in der Zylindersenkung; und
- Figur 6: zeigt eine vergrößerte Darstellung des Sprengrings in der Nut.

Die Figur 1 zeigt einen Ausschnitt einer herkömmlichen Radialkolbenpumpe zur Kraftstoffhochdruckerzeugung bei Kraftstoffeinspritzsystemen von Brennkraftmaschinen. In Figur 1 ist nur der Teil der Radialkolbenpumpe im Schnitt dargestellt, auf den es bei der vorliegenden Erfindung ankommt. Der prinzipielle Aufbau einer Radialkolbenpumpe wird beispielsweise aus der deutschen Patentschrift DE 42 16 877 C2 als bekannt vorausgesetzt und ist deshalb im folgenden nur kurz beschrieben.

Die erfindungsgemäße Radialkolbenpumpe wird insbesondere in Common-Rail-Einspritzsystemen zur Kraftstoffversorgung von Dieselmotoren eingesetzt. Dabei bedeutet "common rail" soviel wie "gemeinsame Leitung", "gemeinsame Schiene" oder "gemeinsame Verteilerleiste". Im Gegensatz zu herkömmlichen Hochdruckeinspritzsystemen, in denen der Kraftstoff über getrennte Leitungen zu den einzelnen Brennräumen gefördert wird, werden die Einspritzdüsen in Common-Rail-Einspritzsystemen aus einer gemeinsamen Leitung gespeist.

Die in der Figur 1 ausschnittsweise dargestellte Radialkolbenpumpe umfaßt eine in einem Pumpengehäuse gelagerte Antriebswelle mit einem exzentrisch ausgebildeten Wellenabschnitt. Auf dem exzentrischen Wellenabschnitt ist ein polygonförmiger Ring vorgesehen, gegenüber dem der Wellenabschnitt drehbar ist. Der Ring umfaßt mehrere zueinander versetzte Abflachungen gegen die sich jeweils ein Kolben 1 abstützt. Die Kolben 1 sind jeweils in einem Zylinderraum 2 zur Antriebswelle in radialer Richtung hinund herbewegbar aufgenommen.

Wie in Figur 1 gezeigt, ist an dem zur Antriebswelle hin gerichteten Ende des Kolbens 1 eine Platte 3 befestigt. Die Platte 3 ist durch einen Plattenhalter 4, der auch als Käfig oder Federteller bezeichnet wird, an dem zugehörigen Kolben 1 gehalten. Zudem wird die Platte 3 durch eine Feder 5 gegen den (nicht dargestellten) Ring gedrückt. Um zu verhindern, daß der Plattenhalter 4 von dem Kolben 1 herunterrutscht, ist ein Sprengring 6 in einer Nut 7 des Kolbens 1 angebracht.

Die Figur 2 ist unterteilt in die Figuren 2a, 2b und 2c. In Figur 2a ist ein Ausschnitt einer erfindungsgemäßen Radialkolbenpumpe gezeigt, welcher der Darstellung von Figur 1 vom Aufbau her ähnlich ist. Deshalb werden der Einfachheit halber für Teile die in beiden Figuren vorkommen die gleichen Bezugszeichen verwendet. In Figur 2b ist der Plattenhalter aus der Figur 2a alleine dargestellt. In Figur 2c ist eine Ansicht des Plattenhalters in Richtung des Pfeils A in Figur 2a dargestellt.

An dem in Figur 1 gezeigten Kolben 1 ist eine Platte 3 angebracht. Die Platte 3 wird durch einen Plattenhalter 4 an dem Kolben 1 gehalten. Zu diesem Zweck ist ein Sprengring 6 in einer Nut 7 montiert, die am Umfang des Kolbens 1 vorgesehen ist. Zudem wird der Plattenhalter 4 durch eine Feder (siehe Figur 1) gegen den Sprengring 6 gedrückt.

Die Platte 3 hat in der Mitte ein Sackloch 9, in das ein Ende des Kolbens 1 formschlüssig aufgenommen ist. Der Rand des Sacklochs 9 ist mit einer Zylindersenkung 26 versehen. Die Zylindersenkung 26 dient zur Aufnahme desjenigen Teils des Sprengrings 6, der aus der Nut 7 herausragt.

Die Dimensionierung des Sprengrings 6 und der Zylindersenkung 26 ist in Figur 5 vergrößert dargestellt. Die Toleranzen sind erfindungsgemäß so gewählt, daß der Sprengring 6 immer in der Senkung 26 liegt. Das Maß 1 ist dabei so ausgelegt, daß es auch bei ungünstigster Toleranzlage immer kleiner ist als Maß. 2. Dadurch wird der Sprengring 6 in der Senkung 26 gefesselt und kann nicht von dem Kolben 1 rutschen.

Die Dimensionierung des Sprengrings 6 und der Nut 7 ist in Figur 6 vergrößert dargestellt. Die Toleranzen der Nut 7 und des Sprengrings 6 sind so gewählt, daß der Sprengring 6 immer im Nutgrund 60 anliegt und.nicht an den Kanten 61, 62 der Nut 7. Dadurch werden Beschädigungen des Sitzes vermieden. Gegenüber der in Figur 1 dargestellten Lösung wurde der Drahtdurchmesser des Sprengrings 6, der Durchmesser des Sprengrings 6 und der Durchmesser der Nut vergrößert. Dadurch kann eine höhere Sprengringvorspannung realisiert werden als bei der in Figur 1 dargestellten Lösung.

Bei der in Figur 2a gezeigten Radialkolbenpumpe hat der Bereich des Plattenhalters 4, der an dem Kolben 1 anliegt, die Form einer runden Scheibe 20, die sich radial zu dem Kolben 1 erstreckt. Dadurch wird erreicht, daß die Nut 7 eingesehen werden kann, bevor die Platte 3 in den Plattenhalter 4 eingesetzt wird. An den scheibenförmigen Bereich 20 grenzt eine Stufe 21, die an dem Umfang der runden Scheibe 20 ausgebildet ist. Die Platte 3 ist mit einer Abschrägung 25 ausgestattet, die von der Stufe 21 beabstandet ist.

Von der Stufe 20 aus erstrecken sich drei Schnappsegmente 22 parallel zu dem Kolben 1. Die Enden 23 der Schnappsegmente 22 sind zunächst nach innen und dann leicht nach außen gebogen. Das nach innen gebogene Stück der Schnappsegmente 22 bildet in dem Plattenhalter 4 einen Ringraum, der zur Aufnahme eines Bundes 24 dient, der an der Platte 3 ausgebildet ist. Die nach außen gebogenen Endstücke 23 der Schnappsegmente 22 erleichtern das Einsetzen der Platte 3 in den Plattenhalter 4.

Bei der in Figur 3 gezeigten Ausführungsform ist, wie in Figur 2a, nur ein Abschnitt eines Kolbens 1 dargestellt. Das Ende des Kolbens 1 ist in ein Sackloch 9 aufgenommen, das mittig in einer Platte 3 angebracht ist. Die Platte 3 ist durch einen Plattenhalter 4 an dem Kolben 1 gehalten. Der Plattenhalter 4 ist durch einen Sprengring 6 an dem Kolben 1 befestigt. Der Sprengring 6 ist teilweise in einer Nut 7 des Kolbens 1 und teilweise in einer Zylindersenkung 26 der Platte 3 aufgenommen. Bei dem Plattenhalter 4 handelt es sich um ein Drehteil, an dem eine Stufe 21 ausgebildet ist. Von der Stufe 21 aus erstreckt sich parallel zu dem Kolben 1 ein durchgehender Kragen 32. Der Rand des Kragens 32 des Plattenhalters 4 ist mit einer Abschrägung 40 versehen, welche die Montage der Platte 3 erleichtert.

Am Umfang der runden Platte 3 ist eine Nut 30 angebracht, in der ein Sicherungsring 31 aufgenommen ist. Der Sicherungsring 31 ist federnd ausgebildet und kann bei der Montage der Platte 3 in die Nut 30 gedrückt werden. Das hat den Vorteil, daß der Plattenhalter 4 mit dem durchgehenden Kragen 32 und starr ausgebildet sein kann.

Bei dem in Figur 4 dargestellten Ausschnitt einer weiteren Ausführungsform der erfindungsgemäßen Radialkolbenpumpe ist der Plattenhalter 4 im Unterschied zu der in Figur 3 gezeigten Ausführungsform als Tiefziehteil mit abgerundeten Kanten ausgebildet. Zudem ist der Rand des Kragens 32 des Plattenhalters 4, wie bei der in Figur 3 gezeigten Ausführungsart, mit einer Abschrägung 40-versehen, welche die Montage der Platte 3 erleichtert.

Die in den Figuren 1 bis 6 nur ausschnittsweise dargestellte Radialkolbenpumpe dient dazu, Kraftstoff, der von einer Vorförderpumpe aus einem Tank geliefert wird, mit Hochdruck zu beaufschlagen. Der mit Hochdruck beaufschlagte Kraftstoff wird dann in die oben angesprochene gemeinsame Verteilerleiste gefördert.

## Patentansprüche

1. Radialkolbenpumpe zur Kraftstoffhochdruckerzeugung bei Kraftstoffeinspritzsystemen von Brennkraftmaschinen, insbesondere bei einem Common-Rail-Einspritzsystem, mit einer in einem Pumpengehäuse gelagerten Antriebswelle, die exzentrisch ausgebildet ist oder in Umfangsrichtung nockenartige Erhebungen aufweist, und mit vorzugsweise mehreren bezüglich der Antriebswelle radial in einem jeweiligen Zylinderraum (2) angeordneten Kolben (1), an deren zur Antriebswelle gewandten Enden jeweils eine Platte (3) angebracht ist, die in der Mitte ein Sackloch (9) aufweist, in welches das Ende des zugehörigen Kolbens (1) aufgenommen ist, wobei der Kolben (1) auf seinem Umfang eine Nut (7) aufweist, in der ein Sprengring (6) angebracht ist, um'einen Plattenhalter (4) an dem Kolben (1) zu befestigen, der die Platte (3) an dem Kolben (1) hält,
**dadurch gekennzeichnet, daß** an dem Rand des Sacklochs (9) in der Platte (3) eine Zylindersenkung (26) angebracht ist, wobei der Durchmesser der Zylindersenkung (26) so dimensioniert ist, daß das Spiel zwischen dem Sprengring (6) und dem Umfang der Zylindersenkung (26) kleiner ist als die Tiefe der Nut (7).

2. Radialkolbenpumpe nach Anspruch 1, **dadurch gekennzeichnet, daß** der Radius der Nut (7) größer ist als der Drahtradius des Sprengrings (6).

3. Radialkolbenpumpe nach einem der vorhergehenden Ansprüche, daß sich der Bereich (20) des Plattenhalters (4), der an dem Sprengring (6) anliegt, radial zu dem Kolben (1) ausdehnt und eben ausgebildet ist.

4. Radialkolbenpumpe nach einem der vorhergehenden Ansprüche, **dadurch gekennzeichnet, daß** an dem Plattenhalter (4) radial außen an einen scheibenförmigen Bereich (20) angrenzend eine Stufe (21) ausgebildet ist.

5. Radialkolbenpumpe nach einem der vorhergehenden Ansprüche, **dadurch gekennzeichnet, daß** die Platte (3) an ihrem Umfang eine Nut (30) aufweist, in die ein Sicherungsring (31) aufgenommen ist, der an dem Plattenhalter (3) anliegt.

6. Radialkolbenpumpe nach einem Ansprüche 1 bis 4, **dadurch gekennzeichnet, daß** an dem Plattenhalter (3) Schnappsegmente (22) ausgebildet sind, die am Umfang der Platte (3) anliegen.

7. Radialkolbenpumpe nach Anspruch 6, **dadurch gekennzeichnet, daß** die Enden (23) der Schnappsegmente (22) jeweils leicht nach außen gebogen sind.

8. Radialkolbenpumpe nach Anspruch 6, **dadurch gekennzeichnet, daß** die Enden (40) der Schnappsegmente (22) jeweils eine Abschrägung aufweisen.

9. Radialkolbenpumpe nach einem der vorhergehenden Ansprüche, **dadurch gekennzeichnet, daß** zwischen der Antriebswelle und der Platte (3) ein polygonförmiger oder zylindrischer Ring angeordnet ist.

## Claims

1. Radial piston pump for the generation of high fuel pressure in fuel injection systems of internal combustion engines, in particular in a common-rail injection system, with a driveshaft which is mounted in a pump casing and which is designed eccentrically or has cam-like elevations in the circumferential direction, and with preferably a plurality of pistons (1) which are arranged in a respective cylinder space (2) radially with respect to the driveshaft and at whose ends facing the driveshaft is attached in each case a plate (3) which in the middle has a blind hole (9) in which the end of the associated piston (1) is received, the piston (1) having on its circumference a groove (7) in which is attached a spring ring (6), in order to fasten to the piston (1) a plate holder (4) which holds the plate (3) on the piston (1), **characterized in that** a cylindrical countersink (26) is formed at the edge of the blind hole (9) in the plate (3), the diameter of the cylindrical countersink (26) being dimensioned such that the play between the spring ring (6) and the circumference of the cylindrical countersink (26) is lower than the depth of the groove (7).

2. Radial piston pump according to Claim 1, **characterized in that** the radius of the groove (7) is greater than the wire radius of the spring ring (6).

3. Radial piston pump according to one of the preceding claims, **characterized in that** that region (20) of the plate holder (4) which bears against the spring ring (6) extends radially with respect to the piston (1) and is of plane design.

4. Radial piston pump according to one of the preceding claims, **characterized in that** a step (21) is formed radially on the outside on the plate holder (4) contiguously to a disc-shaped region (20).

5. Radial piston pump according to one of the preceding claims, **characterized in that** the plate (3) has on its circumference a groove (30) in which is received a securing ring (31) which bears against the plate holder (3).

6. Radial piston pump according to one of Claims 1 to 4, **characterized in that** snap segments (22) which bear against the circumference of the plate (3) are formed on the plate holder (3).

7. Radial piston pump according to Claim 6, **characterized in that** the ends (23) of the snap segments (22) are in each case bent slightly outwards.

8. Radial piston pump according to Claim 6, **characterized in that** the ends (40) of the snap segments (22) have in each case a bevel.

9. Radial piston pump according to one of the preceding claims, **characterized in that** a polygonal or cylindrical ring is arranged between the driveshaft and the plate (3).

## Revendications

1. Pompe à pistons radiaux destinée à produire une haute pression de carburant pour des systèmes d'injection de carburant sur des moteurs à combustion interne, en particulier pour un système d'injection à rampe commune (Common Rail), comportant un arbre d'entrainement, monté dans un boîtier de pompe, conçu de façon excentrique ou qui présente, en direction périphérique, des bossages en forme de came et comportant de préférence plusieurs pistons (1) disposés radialement par rapport à l'arbre d'entraînement dans une chambre de cylindre (2) particulière et dont les extrémités orientées vers l'arbre d'entraînement portent respectivement une plaque (3) munie au centre d'un trou borgne (9) dans lequel est logée l'extrémité du piston (1) correspondant, le piston (1) présentant à sa périphérie une rainure (7) dans laquelle est placée une bague élastique (6) pour fixer sur le piston (1) un support de plaque (4) qui maintient la plaque (3) sur le piston (1),
**caractérisée en ce qu'**
un renfoncement de cylindre (26) est pratiqué dans la plaque (3) sur le bord du trou borgne (9), le diamètre du renfoncement de cylindre (26) étant dimensionné de telle sorte que le jeu entre la bague élastique (6) et la périphérie du renfoncement de cylindre (26) est plus petit que la profondeur de la rainure (7).

2. Pompe à pistons radiaux selon la revendication 1,
**caractérisée en ce que**
le rayon de la rainure (7) est plus grand que le rayon du fil métallique de la bague élastique (6).

3. Pompe à pistons radiaux selon l'une des revendications précédentes,
**caractérisée en ce que**
la zone (20) du support de plaque (4) qui s'appuie sur la bague élastique (6) s'étend radialement par rapport au piston (1) et a une structure plane.

4. Pompe à pistons radiaux selon l'une des revendications précédentes,
**caractérisée en ce qu'**
un gradin (21) est formé sur le support de plaque (4) radialement vers l'extérieur, au voisinage d'une zone (20) en forme de disque.

5. Pompe à pistons radiaux selon l'une des revendications précédentes,
**caractérisée en ce que**
la plaque (3) présente sur sa périphérie une rainure (30) dans laquelle est logé un circlip (31) qui s'appuie sur le support de plaque (3).

6. Pompe à pistons radiaux selon l'une des revendications 1 à 4,
**caractérisée en ce que**
des segments encliquetables (22) qui s'appuient sur la périphérie de la plaque (3) sont formés sur le support de plaque (4).

7. Pompe à pistons radiaux selon la revendication 6,
**caractérisée en ce que**
les extrémités (23) des segments encliquetables (22) sont chacune légèrement courbées vers l'extérieur.

8. Pompe à pistons radiaux selon la revendication 6,
**caractérisée en ce que**
les extrémités (40) des segments encliquetables (22) présentent chacune un biseau.

9. Pompe à pistons radiaux selon l'une des revendication précédentes,
**caractérisée en ce qu'**
un anneau polygonal ou cylindrique est disposé entre l'arbre d'entraînement et la plaque (3).
